# EUROPÄISCHE PATENTSCHRIFT

(11) **EP 3 477 012 B1**
(45) Veröffentlichungstag und Bekanntmachung des Hinweises auf die Patenterteilung: **17.06.2020**
(21) Anmeldenummer: 18196846.2
(22) Anmeldetag: 26.09.2018
(51) Int. Cl.: E04F 11/18

(54) **HALTEVORRICHTUNG ZUR BEFESTIGUNG EINER BRÜSTUNGS- ODER GELÄNDERPLATTE**
HOLDING DEVICE FOR FASTENING A PARAPET OR BALUSTRADE PANEL
DISPOSITIF DE RETENUE DESTINÉ À FIXER UN PANNEAU DE PARAPET OU DE GARDE-CORPS

(30) Priorität: 25.10.2017 AT 508992017
(43) Veröffentlichungstag der Anmeldung: 01.05.2019
(73) Patentinhaber: Weiss, Rupert, 6511 Zams (AT)
(72) Erfinder: Weiss, Rupert, 6511 Zams (AT)
(74) Vertreter: Babeluk, Michael

(56) Entgegenhaltungen:
- EP-A1- 2 905 514
- DE-A1- 2 325 483
- US-A- 4 103 874
- US-A1- 2001 025 953

## Beschreibung

Die Erfindung betrifft eine Haltevorrichtung zur Befestigung einer Brüstungs- oder Geländerplatte, vorzugsweise aus Glas oder Verbundglas, an einem Bauteil, wie beispielsweise einer Balkonplatte oder Attika, mit einem Halteprofil, das eine Basis und von der Basis fortragende Klemmschenkel zur randseitigen Aufnahme der Brüstungs- oder Geländerplatte aufweist, wobei die Haltevorrichtung vom Halteprofil entkoppelte am Bauteil befestigbare Adapterelemente aufweist, deren Kopfbereich in einer bauteilseitigen Aufnahme des Halteprofils befestigbar ist.

Aus der US 2017/0101784 A1 ist in diesem Zusammenhang ein Halteprofil mit einer U-förmigen Aufnahme für die einseitige Klemmung einer Glasscheibe bekannt, wobei die Klemmung beidseitig durch gegeneinander verschiebbare Klemmkeile erfolgt. Die U-förmige Aufnahme weist in deren Basis Öffnungen für ein Befestigungsmittel auf (siehe Fig. 1). Durch diese Öffnungen für das Befestigungsmittel kann jedoch in nachteiliger Weise auch Wasser (Kondensat und/oder Regenwasser) in die tragende Struktur eindringen und dadurch Bauschäden und Sicherheitsmängel an der Glasbrüstung verursachen, deren Behebung hohe Folgekosten nach sich ziehen.

Aus der EP 2 905 514 A1 ist eine Vorrichtung zur Befestigung einer Brüstungsplatte, beispielsweise aus Glas bekannt, welche im Wesentlichen aus einem U-förmigen Aluminiumprofil besteht, in dessen oben offener, U-förmiger Aufnahme der untere Rand der Brüstungsplatte eingesetzt und in bekannter Weise durch Klotzkeile fixiert wird. Zur Befestigung des Aluminiumprofils am Bauteil sind in der Basis der U-förmigen Aufnahme, die direkt am Bauteil aufsitzt, Öffnungen vorgesehen, die von einer Gewindeschraube durchsetzt werden. In die Öffnung wird ein flexibles Dichtelement mit einer passenden Durchgangsöffnung für die Gewindeschraube eingesetzt. Nachteilig an dieser Konstruktion ist die durchgehende Öffnung von der U-förmigen Aufnahme des Profils bis in die Bohrung im Bauteil, die bei langer Standzeit und altersbedingter Verminderung der Dichtfunktion einer Dichtung zur Brüstungsplatte sowie des flexiblen Dichtelements dazu führt, dass durch die Öffnungen in der Basis Wasser (Kondensat und/oder Regenwasser) in die tragende Struktur eindringen kann, wodurch die bereits oben beschriebenen Bauschäden und Sicherheitsmängel auftreten können.

Weiters ist aus der DE 20 2012 104 033 U1 eine Haltevorrichtung für eine Brüstungs- oder Geländerplatte vorbekannt. Die U-förmige Aufnahme für die Glasplatte ist hier geschlossen, da die Bohrungen für die Befestigung der Haltevorrichtung am Untergrund in einem seitlichen Flansch angeordnet sind (siehe Fig. 2). Wasser kann bei dieser Konstruktion trotzdem in den Baukörper eindringen, wenn es mit der Zeit seinen Weg im Spalt zwischen dem Flansch und dem Bauwerk findet. Als weiterer Nachteil ist der zusätzliche Platz anzusehen, der für den seitlichen Flansch bei der Montage erforderlich ist. Weiters ist das Profil im Querschnitt asymmetrisch, wodurch bei der Montage (Ecklösungen, Gehrungsschnitte) Nachteile auftreten können.

Aus der US 2001/025953 A1 ist eine Haltevorrichtung zur Befestigung von Geländerplatten aus Glas bekannt, deren Halteprofil zur randseitigen Aufnahme der Glasplatten einteilig oder mehrteilig ausgeführt sein kann und in einem durchgehenden Adapterprofil verankert ist, das am Bauteil mittels Schrauben befestigt ist. Das Halteprofil, bzw. deren einzelnen Abschnitte sind mit Hilfe eines Klemmschenkels am Adapterprofil befestigt. Nachteilig bei der Montage ist das durchgehende Adapterprofil, das eine Anpassung an Unebenheiten des Bauteils, beispielsweise einer Balkonplatte, erschwert. Weiters weist das Adapterprofil kein Dichtmittel zur Abdichtung gegenüber dem Bauteil auf.

Ein formstabiles U-Profil für ein Scheibengeländer ist auch aus der DE 10 2010 053 407 A1 vorbekannt, wobei zur Befestigung ein seitlicher Befestigungssteg verwendet wird. Es gelten dieselben Nachteile wie bei der oben beschriebenen DE 20 2012 104 033 U1.

Aufgabe der vorliegenden Erfindung ist es eine Haltevorrichtung zur Befestigung einer Brüstungs- oder Geländerplatte, vorzugsweise aus Glas oder Verbundglas, an einem Bauteil, ausgehend von den eingangs erwähnten Konstruktionen derart zu verbessern, dass das Eindringen von Kondenswasser und/oder Regenwasser in den Bauteil bzw. in die tragenden Strukturen langfristig vermieden wird. Gleichzeitig soll die Haltevorrichtung einfach montierbar sein und ein ästhetisches Erscheinungsbild zeigen.

Diese Aufgabe wird erfindungsgemäß dadurch gelöst, dass die Adapterelemente mit Abstand zueinander am Bauteil befestigbar sind, wobei deren Fußbereich über Dichtmittel zur Abdichtung gegenüber dem Bauteil verfügt und wobei im Kopfbereich jedes Adapterelements zumindest ein in Profillängsrichtung verlaufender Schraubkanal ausgebildet ist, welcher Schrauben zur Befestigung des Halteprofils aufnimmt.

Der Hauptvorteil der Erfindung liegt darin, dass die Befestigung der Adapterelemente am Bauteil von der Klemmeinrichtung für die Brüstungs- oder Geländerplatte völlig entkoppelt ist und durch die Abdichtung der Adapterelemente zum Bauteil jeder Wasserzutritt ausgeschlossen ist.

Erfindungsgemäß kann die bauteilseitige Aufnahme des Halteprofils durch zwei von der Basis ausgehende, in Profillängsrichtung verlaufende Befestigungsschenkel realisiert sein. Die beiden Klemmschenkel des Halteprofils und die beiden Befestigungsschenkel bilden jeweils eine ebene Außenfläche, wobei die Adapterelemente durch die Befestigungsschenkel weitgehend abgedeckt werden, sodass sich ein ästhetisches Erscheinungsbild der Haltevorrichtung ergibt.

Der Schraubkanal nimmt Gewindeschrauben oder selbstschneidende Schrauben zur Befestigung des Halteprofils auf, wobei das Adapterelement eine vom Kopfbereich zum Fußbereich durchgehende Befestigungsbohrung zur Aufnahme eines Befestigungsmittels, vorzugsweise zur Aufnahme einer Dübelschraube, eines Klebe- oder Schlagankers, aufweist.

Insbesondere bei Anwendungen im Außenbereich können die Adapterelemente Absätze aufweisen, an welchen die Befestigungsschenkel des Halteprofils zur Anlage kommen, derart, dass das Halteprofil nach der Montage zwischen den einzelnen Adapterelementen zum Bauteil freigestellt ist. Diese Freistellung dient dazu, dass Regenwasser von einer Balkonplatte frei abfließen kann.

Die Erfindung wird im Folgenden anhand von Ausführungsbeispielen näher erläutert. Es zeigen:
- Fig. 1: eine erste Ausführungsvariante einer erfindungsgemäßen Haltevorrichtung zur Befestigung einer Brüstungs- oder Geländerplatte, vorzugsweise aus Glas oder Verbundglas, an einem Bauteil in einer Schnittdarstellung;
- Fig. 2: eine Frontalansicht der Brüstungs- oder Geländerplatte mit einer Haltevorrichtung gemäß Fig. 1;
- Fig. 3: eine erste Variante eines Adapterelements der erfindungsgemäßen Haltevorrichtung in einer dreidimensionalen Ansicht;
- Fig. 4: das Adapterelement gemäß Fig. 3 in einer Ansicht von unten;
- Fig. 5: das Adapterelement gemäß Fig. 3 in einer Schnittdarstellung gemäß Linie V-V in Fig. 4;
- Fig. 6: eine zweite Variante eines Adapterelements der erfindungsgemäßen Haltevorrichtung in einer dreidimensionalen Ansicht;
- Fig. 7: das Adapterelement gemäß Fig. 6 in einer Ansicht von unten;
- Fig. 8: das Adapterelement gemäß Fig. 6 in einer Schnittdarstellung gemäß Linie VIII-VIII in Fig. 7;
- Fig. 9: ein Adapterelement in einer Schnittdarstellung gemäß Fig. 5 mit geändertem Fußbereich; sowie
- Fig. 10: eine zweite Ausführungsvariante einer erfindungsgemäßen Haltevorrichtung zur Befestigung einer Brüstungs- oder Geländerplatte in einer Schnittdarstellung gemäß Fig. 1.

Die in Fig. 1 dargestellte Haltevorrichtung 10 zur Befestigung einer Brüstungs-oder Geländerplatte 1 (im dargestellten Beispiel eine Verbundglasplatte) weist ein Halteprofil 11 auf, dessen Basis 12 mit den beiden Klemmschenkeln 13 eine U-förmige Aufnahme 14 für den unteren Rand der Brüstungs- oder Geländerplatte 1 bilden.

In der U-förmigen Aufnahme 14 ist die Brüstungs- oder Geländerplatte 1 beispielsweise die Verbundglasplatte, in herkömmlicher Weise mit Hilfe eines Ausrichtelements 2 an einer Seite und Klotzkeilen 3, 4 an der gegenüberliegenden Seite befestigt. Am oberen Rand der Klemmschenkel 13 sind in entsprechenden nutförmigen Aufnahmen auf die Verbundglasplatte wirkende Dichtelemente 5, vorzugsweise Silikondichtungen, angeordnet.

Das Halteprofil 11 weist an der von den Klemmschenkeln 13 abgewandten Seite der Basis 12 eine bauteilseitige Aufnahme 15 auf, die durch zwei von der Basis 12 ausgehende, in Profillängsrichtung verlaufende Befestigungsschenkel 16 gebildet wird. Im dargestellten Beispiel weist somit das Halteprofil 11 eine im Wesentlichen H-förmige Struktur auf, wobei an einer Seite der Basis 12 die Aufnahme 14 für die Verbundglasplatte und an der anderen Seite eine Aufnahme 15 für Befestigungsmittel ausgebildet ist.

Die erfindungsgemäße Haltevorrichtung 10 weist Adapterelemente 20 auf, die mit Abstand zueinander am Bauteil 6 befestigbar sind. Der Fußbereich 21 der Adapterelemente 20 ist mit einem Dichtmittel 23 zur Abdichtung gegenüber dem Bauteil 6 ausgestattet, wobei der Kopfbereich 22 der Adapterelemente 20 in die bauteilseitige Aufnahme 15 des Halteprofils 11 ragt und dort, vorzugsweise mittels Schrauben 17, die die Befestigungsschenkel 16 durchsetzten, befestigt ist.

Die Aufnahme 14 für die Verbundglasplatte bzw. die Geländerplatte 1 kann gemäß einer Ausführungsvariante zur Aufnahme 15 für die Adapterelemente 20 einen Winkel von ca. 90° einschließen. Ein derartiges Halteprofil 11 eignet sich für die Anbringung einer Brüstungs- oder Geländerplatte an der Stirnseite einer Balkonplatte, wobei die Adapterelemente 20 an der Stirnseite der Balkonplatte befestigt werden.

Bei der in Fig. 1 dargestellten Ausführungsvariante sind im Fußbereich 21 des Adapterelements 20 gegenüberliegende Absätze 30 ausgebildet, an welchen die Befestigungsschenkel 16 des Halteprofils 11 zur Anlage kommen, derart, dass das Halteprofil 11 nach der Montage zwischen den einzelnen Adapterelementen 20 zum Bauteil 6 freigestellt ist. Dieser Sachverhalt wird in der Frontalansicht gemäß Fig. 2 dargestellt, aus der eine Freistellung a von ca. 5 mm bis 10 mm zwischen dem Bauteil 6 und dem Halteprofil 11 erkennbar ist, durch welche beispielsweise Regenwasser von einer Balkonplatte abfließen kann.

Bei der in den Fig. 3 bis Fig. 5 dargestellten Ausführungsvariante des Adapterelements 20 ist im Kopfbereich 22 zumindest ein in Profillängsrichtung verlaufender Schraubkanal 24 ausgebildet (bevorzugt werden - wie dargestellt - zwei symmetrisch angeordnete Schraubkanäle 24 angeordnet), welcher Schrauben 17, vorzugsweise Gewindeschrauben oder selbstschneidende Schrauben, zur Befestigung des Halteprofils 11 aufnimmt (siehe Fig. 1).

Das Adapterelement 20 weist eine vom Kopfbereich 22 zum Fußbereich 21 durchgehende Befestigungsbohrung 25 zur Aufnahme eines Befestigungsmittels 7, auf, wobei vorzugsweise Dübelschrauben, Klebeanker oder Schlagankers zur Anwendung kommen.

Als Dichtmittel ist erfindungsgemäß eine Hohlkammerschnur 27 (siehe Fig. 5) oder eine elastische Dichtschnur 26 (siehe Fig. 8) vorgesehen, die in zumindest einer die Befestigungsbohrung 25 umfassenden Nut im Fußbereich 21 des Adapterelementes 20 angeordnet bzw. aufgenommen ist.

Das Adapterelement 20 gemäß der Variante in den Fig. 3 bis Fig. 5 weist normal zur Befestigungsbohrung 25 einen im Wesentlichen kreisförmigen Querschnitt auf und ist für besonders gute Dichtergebnisse mit einem konzentrischen Doppelnutsystem 28 in Form konzentrischer Kreisnuten für das Dichtmittel 27 ausgestattet.

Die in den in den Fig. 6 bis Fig. 8 dargestellten Ausführungsvariante des Adapterelements 20 unterscheidet sich von jener gemäß Fig. 3 bis Fig. 5 im Wesentlichen nur dadurch, dass das Adapterelement 20 normal zur Befestigungsbohrung 25 einen im Wesentlichen rechteckigen oder quadratischen Querschnitt mit einem konzentrischen Doppelnutsystem 28 für das Dichtmittel 26 aufweist.

Das Doppelnutsystem 28 für die elastische Dichtschnur 26 kann in Form von Ellipsen oder Kreisen oder anderen geschlossenen Nutsystemen angeordnet sein. Die einzelnen Adapterelemente 20 können bei der Herstellung in der gewünschten Länge von einem stabförmigen Profil zugeschnitten werden, wonach nur noch das Doppelnutsystem 28 im Fußbereich 21 eingefräst werden muss.

Gemäß einer einfachen Variante kann an der am Bauteil 6 anliegenden Grundfläche des Fußbereichs 21 des Adapterelements 20 ein komprimierbares Klebeband als Dichtmittel 23 angeordnet sein.

Bei beiden Ausführungsvarianten können am Kopfbereich 22 des Adapterelements 20 Führungsschenkel 29 ausgebildet sein, die nach der Montage des Halteprofils 11 an der Innenseite der Befestigungsschenkel 16 anliegen und eine U-förmige Aufnahme für den Kopf bzw. die Schraubenmutter 8 des Befestigungsmittels 7 ausbilden (siehe Fig. 1 oder Fig. 10).

Zur besseren Anpassung an die Entwässerungs-Neigung von Balkon- oder Attikaflächen sind Adapterelemente 20 vorgesehen, deren am Bauteil 6 anliegende Grundfläche des Fußbereichs 21 mit der Ebene ε der Brüstungs-oder Geländerplatte 1 einen Winkel α zwischen 90° und 85° einschließt.

Adapter 20 mit einer 90°-Neigung sind für eine ebene Auflagefläche geeignet, Adapter 20 mit einer beispielsweise 86°-Neigung für eine um 4° geneigte Auflagefläche (siehe Fig. 9). Unterschiedliche Adapter eines Montagesatzes können zur besseren Unterscheidung je nach Neigungswinkel unterschiedlich gefärbte Grundflächen aufweisen.

Gemäß einer Ausführungsvariante weist das Halteprofil 11 eine von der Aufnahme 14 für die Brüstungs- oder Geländerplatte 1 ausgehende, zumindest einen Klemmschenkel 13 durchsetzende Entwässerungsbohrung 18 auf. Damit kann sowohl in der Aufnahme anfallendes Kondenswasser als auch in die Aufnahme 14 durch gealterte, undichte Dichtelemente 5 eindringendes Regenwasser wirksam abgeleitet werden.

Gemäß einer in Fig. 10 dargestellten, zweiten Ausführungsvariante kann das Halteprofil 11 vorzugsweise einstückig in Leichtbauweise als Hohlkammerprofil ausgeführt sein. Als Material eignet sich beispielsweise Aluminium.

## Patentansprüche

1. Haltevorrichtung (10) zur Befestigung einer Brüstungs- oder Geländerplatte (1), vorzugsweise aus Glas oder Verbundglas, an einem Bauteil (6), wie beispielsweise einer Balkonplatte oder Attika, mit einem Halteprofil (11), das eine Basis (12) und von der Basis (12) fortragende Klemmschenkel (13) zur randseitigen Aufnahme der Brüstungs- oder Geländerplatte (1) aufweist, wobei die Haltevorrichtung (10) vom Halteprofil (11) entkoppelte am Bauteil (6) befestigbare Adapterelemente (20) aufweist, deren Kopfbereich (22) in einer bauteilseitigen Aufnahme (15) des Halteprofils (11) befestigbar ist, **dadurch gekennzeichnet, dass** die Adapterelemente (20) mit Abstand zueinander am Bauteil (6) befestigbar sind, wobei deren Fußbereich (21) über Dichtmittel (23) zur Abdichtung gegenüber dem Bauteil (6) verfügt und wobei im Kopfbereich (22) jedes Adapterelements (20) zumindest ein in Profillängsrichtung verlaufender Schraubkanal (24) ausgebildet ist, welcher Schrauben (17) zur Befestigung des Halteprofils (11) aufnimmt.

2. Haltevorrichtung (10) nach Anspruch 1, **dadurch gekennzeichnet, dass** die bauteilseitige Aufnahme (15) des Halteprofils (11) durch zwei von der Basis (12) ausgehende, in Profillängsrichtung verlaufende Befestigungsschenkel (16) realisiert ist.

3. Haltevorrichtung (10) nach Anspruch 1 oder 2, **dadurch gekennzeichnet, dass** die Schrauben (17) als Gewindeschrauben oder selbstschneidende Schrauben ausgeführt sind.

4. Haltevorrichtung (10) nach einem der Ansprüche 1 bis 3, **dadurch gekennzeichnet, dass** das Adapterelement (20) eine vom Kopfbereich (22) zum Fußbereich (21) durchgehende Befestigungsbohrung (25) zur Aufnahme eines Befestigungsmittels (7), vorzugsweise zur Aufnahme einer Dübelschraube, eines Klebe- oder Schlagankers, aufweist.

5. Haltevorrichtung (10) nach Anspruch 4, **dadurch gekennzeichnet, dass** als Dichtmittel eine elastische Dichtschnur (26) oder Hohlkammerschnur (27) vorgesehen ist, die in zumindest einer die Befestigungsbohrung (25) umfassenden Nut im Fußbereich (21) des Adapterelementes (20) angeordnet ist.

6. Haltevorrichtung (10) nach Anspruch 5, **dadurch gekennzeichnet, dass** das Adapterelement (20) normal zur Befestigungsbohrung (25) einen im Wesentlichen rechteckigen oder quadratischen Querschnitt mit einem konzentrischen Doppelnutsystem (28) für das Dichtmittel aufweist.

7. Haltevorrichtung (10) nach Anspruch 5, **dadurch gekennzeichnet, dass** das Adapterelement (20) normal zur Befestigungsbohrung (25) einen im Wesentlichen kreisförmigen Querschnitt mit einem konzentrischen Doppelnutsystem (28) für das Dichtmittel aufweist.

8. Haltevorrichtung (10) nach einem der Ansprüche 4 bis 7, **dadurch gekennzeichnet, dass** am Kopfbereich (22) des Adapterelements (20) Führungsschenkel (29) ausgebildet sind, die nach der Montage des Halteprofils (11) an der Innenseite der Befestigungsschenkel (16) anliegen und eine U-förmige Aufnahme für den Kopf bzw. die Schraubenmutter (8) des Befestigungsmittels (7) ausbilden.

9. Haltevorrichtung (10) nach einem der Ansprüche 1 bis 8, **dadurch gekennzeichnet, dass** im Fußbereich (21) des Adapterelements (20) gegenüberliegende Absätze (30) ausgebildet sind, an welchen die Befestigungsschenkel (16) des Halteprofils (11) zur Anlage kommen, derart, dass das Halteprofil (11) nach der Montage zwischen den einzelnen Adapterelementen (20) zum Bauteil (6) freigestellt ist.

10. Haltevorrichtung (10) nach einem der Ansprüche 1 bis 9, **dadurch gekennzeichnet, dass** eine am Bauteil (6) anliegende Grundfläche des Fußbereichs (21) des Adapterelements (20) mit der Ebene (ε) der Brüstungs-oder Geländerplatte (1) einen Winkel (α) zwischen 90° und 85° einschließt.

11. Haltevorrichtung (10) nach einem der Ansprüche 1 bis 10, **dadurch gekennzeichnet, dass** das Halteprofil (11) eine von der Aufnahme (14) für die Brüstungs- oder Geländerplatte (1) ausgehende, zumindest einen Klemmschenkel (13) durchsetzende Entwässerungsbohrung (18) aufweist.

12. Haltevorrichtung (10) nach einem der Ansprüche 1 bis 11, **dadurch gekennzeichnet, dass** das Halteprofil (11) vorzugsweise einstückig in Leichtbauweise als Hohlkammerprofil, beispielsweise aus Aluminium, ausgeführt ist.

## Claims

1. Holding device (10) for fastening a parapet or railing plate (1), preferably of glass or laminated glass, to a component (6), such as a balcony slab or parapet wall, having a holding profile (11) which has a base (12) and clamping legs (13) projecting from the base (12) for accommodating the parapet or railing plate (1) at the edge, wherein the holding device (10) has adapter elements (20) which are decoupled from the holding profile (11), which can be fastened to the component (6) and whose head region (22) can be fastened in a component-side receptacle (15) of the holding profile (11), **characterised in that** the adapter elements (20) can be fastened to the component (6) at a distance from one another, wherein their foot region (21) has sealing means (23) for sealing with respect to the component (6), and wherein at least one screw channel (24) which extends in the longitudinal direction of the profile and accommodates screws (17) for fastening the holding profile (11) is formed in the head region (22) of each adapter element (20).

2. Holding device (10) according to claim 1, **characterised in that** the component-side receptacle (15) of the holding profile (11) is realized by two fastening legs (16) originating from the base (12) and extending in the longitudinal direction of the profile.

3. Holding device (10) according to claim 1 or 2, **characterised in that** the screws (17) are designed as threaded screws or self-tapping screws.

4. Holding device (10) according to one of claims 1 to 3, **characterised in that** the adapter element (20) has a fastening bore (25) passing through from the head region (22) to the foot region (21) for accommodating a fastening means (7), preferably for accommodating a dowel screw, an adhesive or impact anchor.

5. Holding device (10) according to claim 4, **characterised in that** an elastic sealing cord (26) or hollow chamber cord (27) is provided as sealing means, which is arranged in at least one groove surrounding the fastening bore (25) in the foot region (21) of the adapter element (20).

6. Holding device (10) according to claim 5, **characterised in that** the adapter element (20) has a substantially rectangular or square cross-section normal to the fastening bore (25) with a concentric double groove system (28) for the sealing means.

7. Holding device (10) according to claim 5, **characterised in that** the adapter element (20) has a substantially circular cross-section normal to the fastening bore (25) with a concentric double groove system (28) for the sealing means.

8. Holding device (10) according to one of claims 4 to 7, **characterised in that** guide legs (29) are formed on the head region (22) of the adapter element (20), which guide legs (29) rest against the inside of the fastening legs (16) after the mounting of the holding profile (11) and form a U-shaped receptacle for the head or the nut (8) of the fastening means (7).

9. Holding device (10) according to one of claims 1 to 8, **characterised in that** in the foot region (21) of the adapter element (20), opposite shoulders (30) are formed, against which the fastening legs (16) of the holding profile (11) come to rest, such that the holding profile (11) is exposed to the component (6) after assembly between the individual adapter elements (20).

10. Holding device (10) according to one of claims 1 to 9, **characterised in that** a base surface of the foot region (21) of the adapter element (20) resting on the component (6) forms an angle (a) of between 90° and 85° with the plane (ε) of the parapet or railing plate (1).

11. Holding device (10) according to one of claims 1 to 10, **characterised in that** the holding profile (11) has a drainage bore (18) which extends from the receptacle (14) for the parapet or railing plate (1) and passes through at least one clamping leg (13).

12. Holding device (10) according to one of claims 1 to 11, **characterised in that** the holding profile (11) is preferably integrally constructed in lightweight construction as a hollow chamber profile, for example made of aluminium.

## Revendications

1. Dispositif de fixation (10) pour fixer un panneau de parapet ou de garde-corps (1), de préférence en verre ou en verre assemblé, à un élément de construction (6) tel que, par exemple, une dalle de balcon ou une attique comprenant : un profilé de fixation (11) ayant une base (12) et des branches de serrage (13) partant de la base (12) pour recevoir le bord de la plaque de parapet ou de garde-corps (1),
- le dispositif de fixation (10) comporte des éléments adaptateurs (20) découplés du profilé de fixation (11) et se fixant à l'élément de construction (6) et dont la tête (22) se fixe dans un logement (15) côté élément de construction du profilé de maintien (11), dispositif de fixation **caractérisé en ce que** les éléments adaptateurs (20) sont fixés à l'élément de construction (6) de façon écartée les uns des autres,
* leur pied (21) comporte les moyens d'étanchéité (23) pour assurer l'étanchéité par rapport à l'élément de construction (6) et,
* la zone de tête (22) de chaque élément adaptateur (20) il y a au moins un canal à vis (24) s'étendant dans la direction longitudinale du profilé et qui reçoit des vis (17) pour fixer le profilé de fixation (11).

2. Dispositif de fixation (10) selon la revendication 1, **caractérisé en ce que** le logement (15) côté élément de construction du profilé de fixation (11) est formé par deux branches de fixation (16) partant de la base (12) et s'étendant dans la direction longitudinale du profilé.

3. Dispositif de fixation (10) selon la revendication 1 ou 2, **caractérisé en ce que** les vis (17) sont des vis filetées ou des vis auto-taraudeuses.

4. Dispositif de fixation (10) selon l'une des revendications 1 à 3, **caractérisé en ce que** l'élément adaptateur (20) a un perçage de fixation (25) allant de la tête (22) au pied (21) pour recevoir un moyen de fixation (7), de préférence pour recevoir une vis à cheville, une pièce d'ancrage par collage ou par enfoncement.

5. Dispositif de fixation (10) selon la revendication 4,
**caractérisé en ce que**
le moyen d'étanchéité est un cordon de joint élastique (26) ou un cordon creux (27) qui est logé dans au moins une rainure dans le pied (21) de l'élément d'adaptateur (20) en entourant le perçage de fixation (25).

6. Dispositif de fixation (10) selon la revendication 5,
**caractérisé en ce que**
l'élément adaptateur (20) a une section essentiellement rectangulaire ou carrée, perpendiculaire au perçage de fixation (25) et ayant un double système de rainures (28) concentriques pour recevoir le moyen d'étanchéité.

7. Dispositif de fixation (10) selon la revendication 5,
**caractérisé en ce que**
l'élément adaptateur (20) a une section essentiellement circulaire, perpendiculaire au perçage de fixation (25) et ayant un double système de rainures (28) concentriques pour recevoir le moyen d'étanchéité.

8. Dispositif de fixation (10) selon l'une des revendications 4 à 7,
**caractérisé par**
des branches de guidage (27) dans la tête (22) de l'élément adaptateur (20) et qui, après le montage du profilé de fixation (11) s'appliquent contre le côté intérieur (29) des branches de fixation (16) et forment un logement en U pour la tête ou l'écrou (8) du moyen de fixation (7).

9. Dispositif de fixation (10) selon l'une des revendications 4 à 7,
**caractérisé en ce que**
les talons (30) sont réalisés de façon opposée dans le pied (21) de l'élément adaptateur (20) pour recevoir en appui les branches de fixation (16) du profilé de fixation (11) de façon qu'après le montage, le profilé de fixation (11) soit dégagé entre les différents éléments adaptateurs (20) par rapport à l'élément de construction (6).

10. Dispositif de fixation (10) selon l'une des revendications 1 à 9,
**caractérisé en ce que**
la surface de base du pied (21) de l'adaptateur (20) qui s'appuie contre l'élément de construction (6) entoure avec le plan (ε) le panneau de parapet ou de garde-corps (1) en faisant un angle (a) compris entre 90° et 85°.

11. Dispositif de fixation (10) selon l'une des revendications 1 à 10,
**caractérisé en ce que**
le profilé de fixation (11) comporte un perçage d'évacuation d'eau (18) allant du logement (14) recevant le panneau de parapet ou de garde-corps (1) et traversant au moins une branche de serrage (13).

12. Dispositif de fixation (10) selon l'une des revendications 1 à 11,
**caractérisé en ce que**
le profilé de fixation (11) est réalisé de préférence en une seule pièce en construction légère sous la forme d'un profilé creux, par exemple en aluminium.
